# EUROPÄISCHE PATENTSCHRIFT

(11) **EP 3 666 045 B1**
(45) Veröffentlichungstag und Bekanntmachung des Hinweises auf die Patenterteilung: **27.09.2023**
(21) Anmeldenummer: 18739801.1
(22) Anmeldetag: 08.08.2018
(51) Int. Cl.: H05B 47/155, H05B 47/14, H05B 47/18, H05B 45/31, H05B 39/04, H05B 39/08

(54) **MEHRKANALDIMMER**
MULTI-CHANNEL DIMMER
GRADATEUR MULTICANAUX

(30) Priorität: 09.08.2017 DE 102017213888
(43) Veröffentlichungstag der Anmeldung: 17.06.2020
(73) Patentinhaber: Siemens Schweiz AG, 8047 Zürich (CH)
(72) Erfinder: REISLHUBER, Jakob, 93099 Mötzing (DE)
(74) Vertreter: Siemens Patent Attorneys
(86) Internationale Anmeldenummer: PCT/EP2018/067906
(87) Internationale Veröffentlichungsnummer: WO 2019/029910

(56) Entgegenhaltungen:
- EP-A1- 2 925 095
- EP-A2- 1 158 841
- DE-B3-102006 013 518
- US-A1- 2004 212 325

## Beschreibung

Die Erfindung betrifft einen Dimmer, nämlich ein Gerät zur Steuerung der elektrischen Leistungsaufnahme einer elektrischen Last, insbesondere einer integrierten oder anschliessbaren Leuchteinrichtung. Dimmer sind allgemein bekannt und sie dienen dazu, elektrische Leistung zu variieren.

Eine solche Leistungsvariation kann bevorzugt durch Phasenanschnittsteuerung oder durch Phasenabschnittsteuerung erfolgen. Bei der Phasenanschnittsteuerung wird der Strom verzögert nach dem Nulldurchgang der Wechselspannung eingeschaltet und fließt bis zum nächsten Stromnulldurchgang. Sie ist bevorzugt bei einem induktiven Lastverhalten. Bei der Phasenabschnittsteuerung hingegen wird der Strom nach dem Nulldurchgang sofort eingeschaltet und vor dem nächsten Nulldurchgang wieder ausgeschaltet. Diese ist bevorzugt bei einem kapazitiven Lastverhalten. Um die dazu benötigten Steuerbefehle an seine Schaltkomponenten zu erzeugen, weist der Dimmer eine Hauptsteuereinrichtung auf.

Mehr spezifisch betrifft die Erfindung sogenannte Mehrkanaldimmer. Diese weisen mehrere einzelne Dimmer auf, welche je einen Teil der elektrischen Last steuern. Für eine Leistungssteigerung sind diese sogenannten Dimmerkanäle ausgangsseitig parallel, sequentiell oder gemischt schaltbar. Es werden mehrere physikalische Kanäle zusammengeschaltet und es entsteht ein leistungsstarker logischer Kanal. Die Dimmerkanäle können dabei in einem Gerät sein oder aber in mehreren Geräten.

Es ist jedoch wichtig, eben wegen dieser Zusammenschaltung, dass die Ausgänge der Dimmerkanäle weitgehend synchronisiert sind. Wenn beispielsweise zwei Kanäle parallel geschaltet wurden und der zweite Kanal zu spät (bei Phasenanschnitt) oder zu früh (bei Phasenabschnitt) schaltet, wird der erste Kanal mehr überlastet, als wenn beide synchron falsch schalten. Dies kann zu einer übermäßigen Erwärmung oder einem Ausfall des ersten Dimmerkanals, oder sogar zum Abschalten des Dimmers führen.

Die deutsche Patentschrift DE102006013518B3 offenbart einen Mehrkanaldimmer mit einer Mehrzahl von Dimmereinheiten, wobei der Mehrkanaldimmer selbsttätig prüft, ob eine Parallelschaltung von Lastausgängen erfolgt ist, und wobei im Rahmen dieses Prüfmodus eine Dimmereinheit hierbei die Rolle eines Master-Dimmers einnimmt und die weiteren Dimmereinheiten die Rolle eines Slave-Dimmers.

Die Entgegenhaltung EP 2 925 095 A1 offenbart eine Beleuchtungssteuerung umfassend einen Leistungseingang zum Empfang von Wechselstrom, einen Master-Prozessor und einen oder mehrere Slave-Prozessoren. Jeder Slave-Prozessor ist so konfiguriert, dass er entsprechende Schaltkomponenten verwendet, um Halbwellen von Wechselstrom zur Ausgabe eines phasengeschnittenen Wechselstroms zu manipulieren.

Die Entgegenhaltung US 2004/0212325A1 offenbart ein Laststeuerungssystem, bestehend aus mindestens zwei Triac-Vorrichtungen, die parallel zu einer Last geschaltet sind, zur Abgabe von Strom für die Last, mindestens einer Treiberschaltung, die mit den mindestens zwei Triac- Vorrichtungen verbunden ist, und einem Controller, der mit der mindestens einen Treiberschaltung verbunden ist, wobei der Controller, die mindestens eine Treiberschaltung so ansteuert, dass die mindestens zwei Triac-Vorrichtungen im Wesentlichen zur gleichen Zeit betätigt werden.

Ferner offenbart die Druckschrift EP 1 158 841 A2 einen Dimmer zur Helligkeitseinstellung mit einer Einstelleinrichtung zum Einstellen eines Dimm-Phasenwinkels und mit einer Steuereinrichtung zum Ansteuern eines Leistungsschalters in Abhängigkeit von einem durch die Einstelleinrichtung eingestellten Dimm-Phasenwinkels.

In bekannten Mehrkanaldimmern weist jeder Dimmerkanal eine eigene Kanalsteuereinrichtung auf, mit Vorteil einen einfachen Prozessor, sowie eine Messeinrichtung für das Messen der Elektrizität im Kanal, welche teilweise eben auch durch diesen Prozessors gebildet sein kann. Dank der Messeinrichtung bekommt die Kanalsteuereinrichtung die für die Erkennung des Phasenanschnitts oder des Phasenabschnitts nötigen Informationen über das periodische Verhalten der Elektrizität im Kanal. Die von der Hauptsteuereinrichtung erzeugten Steuerbefehle werden über je eine Kommunikationsverbindung zu den Kanalsteuereinrichtungen der Dimmerkanäle übertragen und Vorort im Einklang mit den Informationen über das periodische Verhalten der Elektrizität im Kanal umgesetzt.

Insbesondere die Komplexität der Messeinrichtungen führt zu hohen Entwicklungskosten und Produktionskosten. Auch können durch Bauteiletoleranzen oder durch Alterung der Bauteile Ungenauigkeiten bei der Nulldurchgangserkennung entstehen. Die daraus folgenden zeitlichen Unterschiede führen dann zu einem nicht synchronen Schalten der Dimmerkanäle und zu den oben beschriebenen Problemen. Ein Geräteaustausch oder eine Neukalibrierung dessen Bauteile ist zwar möglich, jedoch nicht ohne Kosten und gegebenenfalls Folgeschaden wegen Betriebsstörung.

Der Patentanmelder hat in einer früheren Patentanmeldung gezeigt, wie man viele solche Probleme lösen kann. Dies wird, kurz gesagt, dadurch erreicht, dass die Hauptsteuereinrichtung auch Synchronisierungssignale an die Kanalsteuereinrichtungen verteilt. Diese Synchronisierungssignale basieren auf Informationen von der Messeinrichtung in einem einzigen Dimmerkanal, hier deswegen Messdimmerkanal genannt. Es hat sich nun jedoch gezeigt, dass ein alternativer Weg mit Optimierungspotential vorhanden ist.

Es ist die Aufgabe der vorliegenden Erfindung die Nachteile aus den Stand der Technik zu mildern.

Die Aufgabe wird durch die Merkmale des ersten Patentanspruches gelöst.

Dementsprechend umfasst der erfindungsgemässe Dimmer mindestens einen ersten Messdimmerkanal und zwei weitere Dimmerkanäle (zweiter und dritter Dimmerkanal) mit je einer Kanalsteuereinrichtung. Der Messdimmerkanalumfasst eine Messeinrichtung für das Messen der Elektrizität im Kanal. Ihre Informationen über das Verhalten der Elektrizität im Messdimmerkanal werden zur Kanalsteuereinrichtung des Messdimmerkanals dabei mit Vorteil übertragen. Der Dimmer umfasst mit Vorteil weiter eine Hauptsteuereinrichtung die zumindest Steuerbefehle für die Dimmerkanäle erzeugen kann, sowie eine Hauptkommunikationsverbindung die zumindest geeignet ist, solche Steuerbefehle von der Hauptsteuereinrichtung an die Kanalsteuereinrichtung eines Dimmerkanals zu übertragen. Weiter umfasst der Dimmer mindestens eine Kanalkommunikationsverbindung von dem (ersten) Messdimmerkanal zu dem zweiten Dimmerkanal, bevorzugt mit einem Element zur galvanischen Trennung des ersten Dimmerkanals vom zweiten Dimmerkanal, bevorzugt mit einem Opto-Koppler oder alternativ mit einer Transformatorschaltung. Diese Kanalkommunikationsverbindung kann Informationen, und zwar zumindest über das Verhalten, bevorzugt das periodische Verhalten, der Elektrizität im Messdimmerkanal, von der Messeinrichtung oder aber von der Kanalsteuereinrichtung des ersten Dimmerkanals an den zweiten Dimmerkanal, mit Vorteil an die Kanalsteuereinrichtung des zweiten Dimmerkanals, übertragen. Bevorzugt ist die jeweilige Kanalkommunikationsverbindung auch geeignet, in umgekehrter Richtung Informationen zu übertragen.

Weil eine Kommunikationsverbindung zwischen jeder Kanalsteuereinrichtung der Dimmerkanäle und einer Hauptsteuereinrichtung des Dimmers ohnehin benötigt ist, bevorzugt inklusive galvanischer Trennung, kann man mit geringfügigem Mehraufwand Kanalkommunikationsverbindungen zwischen den Kanalsteuereinrichtungen untereinander aufnehmen, welche sogar einen Teil der Kommunikationsverbindungen zwischen den Kanalsteuereinrichtungen und der Hauptsteuereinrichtung des Dimmers ersetzen können.

Die Informationen über das periodische Verhalten der Elektrizität in einem Messdimmerkanal sind mit Vorteil eine Angabe über die Zeit von zumindest einem Nulldurchgang der Spannung im Messdimmerkanal. Aufgrund gespeicherter Daten kann die Kanalsteuereinrichtung des zweiten Dimmerkanals anhand der Informationen über das periodische Verhalten der Elektrizität im Messdimmerkanal Informationen über das periodische Verhalten der Elektrizität Vorort erzeugen, mit denen sie die Elektrizität im Kanal genau und synchron zu den übrigen Dimmerkanälen schalten kann. Diese gespeicherten Daten enthalten bevorzugt einen Zeitwert, welcher eine Abschätzung der Zeit für die Verarbeitung und die Übertragung der Informationen vom Messdimmerkanal bis zur Steuereinrichtung des zweiten Dimmerkanals gleicht. Der Zeitwert ist für jeden Dimmerkanal eine Konstante und mag Werte über die Zeit für das Erzeugen der Informationen durch die Messeinrichtung, deren Übertragung durch die Kanalkommunikationsverbindung oder durch die Kanalkommunikationsverbindungen vom Messdimmerkanal bis zum zweiten Dimmerkanal und deren Verarbeitung in den Dimmerkanälen enthalten. Man kann ihn für jeden Dimmerkanal ermitteln, nämlich aus einer Kalibrierung mit Messungen am Dimmer oder an sonstigen Dimmern aus derselben Baureihe oder in einer Simulierung mittels eines Rechners. Bevorzugt sind die Daten in den Kanalsteuereinrichtungen fest abgespeichert worden.

Dadurch, dass das Signal ohne aufwendige Verarbeitung über eine kurze Distanz übertragen wird, kommen die Informationen über das periodische Verhalten der Elektrizität im Messdimmerkanal mit geringer, aber vor allem bei Wiederholung und trotz Alterung der Komponenten mit nahezu gleicher Verzögerung bei der Kanalsteuereinrichtung des zweiten Dimmerkanals an. Es ist bemerkenswert, dass dies sogar auch für die Gesamtübertragungsverzögerung gilt, wenn das Signal von der ursprünglichen Kanalsteuereinrichtung des Messdimmerkanals via einige Kanalsteuereinrichtungen und über die Kanalkommunikationsverbindungen dazwischen übertragen wird. Dementsprechend kann der erste Dimmerkanal zu einer Kanalkommunikationsverbindung ein anderer als der Messdimmerkanal sein.

In einer vorteilhaften Ausführung der Erfindung kann die Kanalkommunikationsverbindung zumindest auch Steuerbefehle aus der Hauptsteuereinrichtung von der Kanalsteuereinrichtung des ersten Dimmerkanals (Messdimmerkanal)an die Kanalsteuereinrichtung des zweiten Dimmerkanals übertragen. Somit werden auf demselben Weg gleich auch die Instruktionen zum Schaltverhalten an mehrere Dimmerkanäle verteilt, was direkte Kommunikationsverbindungen zur Hauptsteuereinrichtung des Dimmers erübrigt. Auch dies kann aus Kostengründen unidirektional stattfinden, obwohl eine bidirektionale Kommunikation Vorteile bringt.

In einer Variante der Erfindung gibt es die zwei Kanalkommunikationsverbindungen zwischen den Kanalsteuereinrichtungen des Messdimmerkanals (ersten Dimmerkanals) und des zweiten Dimmerkanals sowie zwischen den Kanalsteuereinrichtungen des zweiten und dritten Dimmerkanals. Somit hat der Messdimmerkanal eine direkte Kanalkommunikationsverbindung mit mehreren Steuereinrichtungen von sonstigen Dimmerkanälen. Dies mag als ebenso viele einzelne Kanalkommunikationsverbindungen ausgeführt sein, oder aber als eine einzige Kanalkommunikationsverbindung für eine Buskommunikation oder Ähnliches, gemäss welcher Telegramme dank einer Einzeladresse oder einer Gruppenadresse am Ziel empfangen werden.

Nach einer vorteilhaften Ausführung der Erfindung ist sogar die Hauptsteuereinrichtung eine Kanalsteuereinrichtung.

Es zeigen
die Figur 1 die Funktionsaufteilung von einem ersten erfindungsgemässen Mehrkanaldimmer am Versorgungsnetz und eine Last,
die Figur 2 die Funktionsaufteilung von einem zweiten erfindungsgemässen Mehrkanaldimmer am Versorgungsnetz und eine Last, und
die Figur 3 einige vereinfachte Schaltkreise zweier Dimmerkanäle des zweiten erfindungsgemässen Mehrkanaldimmers und eine Kanalkommunikationsverbindung dazwischen.

Die Figur 1 zeigt die Funktionsaufteilung eines Mehrkanaldimmers D am Versorgungsnetz N, L1. Der Mehrkanaldimmers D weist mehrere, voneinander galvanisch getrennte Dimmerkanäle K1, K2, Kx mit je einer Kanalsteuereinrichtung S1, S2, Sx auf. Die Dimmerkanäle sind über Anschlussklemmen A1, A2, Ax zur Last L ausgangsseitig parallel geschaltet, damit jeder ihr ein Teil des Stroms zuführen kann.

Der Dimmer D startet aufgrund eines externen Befehls B. Eine Hauptsteuereinrichtung H erzeugt Steuerbefehle, welche via eine Kommunikationsverbindung V an die Kanalsteuereinrichtung S1 des Dimmerkanals K1 gelangen.

Der Dimmerkanal K1 enthält eine Messeinrichtung M1 die geeignet ist, um Informationen über das Verhalten der Elektrizität an einer Stelle im Kanal zu erzeugen, und zwar Informationen über den Nulldurchgang der Spannung. Der Dimmerkanal K1 heisst deshalb auch Messdimmerkanal. In Betrieb überträgt eine Kommunikationsverbindung solche Informationen von der Messeinrichtung M1 zur Kanalsteuereinrichtung S1.

Ausgehend vom Messdimmerkanal K1 führt eine Kanalkommunikationsverbindung V12, V23, V(x-1)x jeweils von einem Dimmerkanal zum nächsten Dimmerkanal. In bevorzugter Weise sind diese Kanalkommunikationsverbindungen V12, V23, V(x-1)x geeignet, um Informationen über das Verhalten der Elektrizität im Messdimmerkanal K1 an die Kanalsteuereinrichtung S2, Sx des nächsten Dimmerkanals K2, Kx zu übertragen, und zwar hier von der Kanalsteuereinrichtung S1, S2 des einen Dimmerkanals K1, K2 an die Kanalsteuereinrichtung S2, Sx des anderen Dimmerkanals K2, Kx. Darüber hinaus können diese Kanalkommunikationsverbindungen V12, V23, V(x-1)x auch die Steuerbefehle der Hauptsteuereinrichtung H weitertragen.

Die Kommunikationsverbindungen V, V12, V23, V(x-1)x zwischen den galvanisch getrennten Hauptsteuereinrichtung H und den Dimmerkanälen K1, K2, Kx enthalten je beidseitig einen Optokoppler.

In der Variante in der Figur 2 verknüpfen die Kanalkommunikationsverbindungen V12, V23, V(x-1)x zwischen den Dimmerkanälen K1, K2, Kx die Messeinrichtung M mit den jeweiligen Kanalsteuereinrichtungen S1, S2, Sx für eine sehr zeitnahe Übertragung. Die Kanalkommunikationsverbindungen V12, V23, V(x-1)x sind unidirektional ausgeführt, weshalb separate Kommunikationsverbindungen V die Steuerbefehle der Hauptsteuereinrichtung H zu jedem Dimmerkanal K1, K2, Kx liefern und etwaige Rückmeldungen retournieren.

Die Figur 3 zeigt Messdimmerkanal K1, Dimmerkanal K2 und deren Kanalkommunikationsverbindung V12 des zweiten erfindungsgemässen Mehrkanaldimmers, wobei vereinfacht die Schaltkreise der Messeinrichtung M, der Kanalkommunikationsverbindung V12 und des Dimmerkanals K2 dagestellt sind. Ein Operationsverstärker N11 der Messeinrichtung M1 verwandelt die Netzspannung von 230 Volt in ein besser zu verarbeitendes Signal. Ein Komparator N12 der Messeinrichtung M1 analysiert dieses Signal auf Nulldurchgänge. Die Nulldurchgänge werden direkt an die Kanalsteuereinrichtung S1 aber auch an einen Optokoppler in der Kanalkommunikationsverbindung V12 weiter gegeben. Zwecks galvanischer Trennung enthält der Optokoppler eine Leuchtdiode und einen lichtempfindlichen Widerstand, welche einen Strom via den Widerstand R im Dimmerkanal K2 schaltet. Somit überträgt der Optokoppler die Information zu den Nulldurchgängen mit geringer Verzögerung an die Kanalsteuereinrichtung S2 und zur nächsten Kanalkommunikationsverbindung.

In einer weiteren, nicht dargestellten Variante der Erfindung gelangen die Steuerbefehle der Hauptsteuereinrichtung H ähnlich wie in der Variante von Figur 1 über einen einzigen Kommunikationsverbindung V an die Kanalsteuereinrichtung S1 des Dimmerkanals K1. Die Kanalsteuereinrichtung S1 gibt sie jedoch am nächsten Dimmerkanal K2 weiter über die Kanalkommunikationsverbindungen V12, wie in der Variante der Figur 2. Dazu sind aber solche, in der Figur 3 skizzierten Kanalkommunikationsverbindungen V12, V23, V(x-1)x beispielsweise vor der Leuchtdiode mit einem Schalter und einem Widerstand in einer Reihe zur Erde ergänzt. Der Schalter, zum Beispiel ein Transistor, wird durch einen Ausgang der jeweiligen Kanalsteuereinrichtung Sx zwischen leitend und sperrend geschaltet. Wann der jeweilige Komparator Nx2 die Leuchtdiode bestromt, kann somit der Schalter kleine Spannungsschritte auf das Signal auferlegen, welche zu kleinen Intensitätsschritten im Licht der Leuchtdiode führen. Die entsprechenden Widerstandschritte im lichtempfindlichen Widerstand an der Empfängerseite kann ein einfacher Spannungsmesser wahrnehmen. Sie lösen jedoch dort nicht eine Nulldurchgangdetektion aus. Diese Schritte kodieren somit die Steuerbefehle der Hauptsteuereinrichtung H und werden durch den Spannungsmesser an die jeweilige Kanalsteuereinrichtung Sx+1 weitergegeben.

## Patentansprüche

1. Dimmer (D) zur Steuerung der Leistungsaufnahme einer an den Dimmer (D) anschliessbaren Last (L), mit einem ersten Dimmerkanal (K1), nachfolgend als Messdimmerkanal (K1) bezeichnet, einem zweiten Dimmerkanal (K2) und einem dritten Dimmerkanal (Kx) mit je einer Kanalsteuereinrichtung (S1, S2, Sx), wobei
der Messdimmerkanal (K1) eine Messeinrichtung (M1) umfasst, die zumindest geeignet ist, eine Information bezüglich einer Zeit eines Nulldurchgangs einer Spannung an einer Stelle im Messdimmerkanal (K1) zu erzeugen,
einer Hauptsteuereinrichtung (H), die zumindest geeignet ist, um Steuerbefehle für den Messdimmerkanal (K1), den zweiten Dimmerkanal (K2) und den dritten Dimmerkanal (Kx) zu erzeugen, und
einer Kommunikationsverbindung (V), die zumindest geeignet ist, um solche Steuerbefehle von der Hauptsteuereinrichtung (H) an die Kanalsteuereinrichtung (S1) des Messdimmerkanals (K1) zu übertragen,
**dadurch gekennzeichnet,**
**dass** der Dimmer (D) eine erste Kanalkommunikationsverbindung (V12) umfasst,
die zumindest geeignet ist, Informationen von dem Messdimmerkanal (K1) an den zweiten Dimmerkanal (K2) zu übertragen, sowie eine zweite Kanalkommunikationsverbindung (V23, V(x-1)x) umfasst, die zumindest geeignet ist, Informationen von dem zweiten Dimmerkanal (K2) direkt an den dritten Dimmerkanal (Kx) zu übertragen, und
**dass** die beiden Kanalkommunikationsverbindungen (V12, V23, V(x-1)x) zumindest geeignet sind, die Information bezüglich der Zeit des Nulldurchgangs der Spannung an der Stelle im Messdimmerkanal (K1) zu übertragen,
**dass** die Kanalsteuereinrichtung (S1) oder die Messeinrichtung (M1) des Messdimmerkanals (K1) dazu eingerichtet ist, die Information bezüglich der Zeit des Nulldurchgangs der Spannung mittels der beiden Kanalkommunikationsverbindungen (V12, V23, V(x-1)x) jeweils an die Kanalsteuereinrichtungen (S2, Sx) des zweiten Dimmerkanals (K2) und des dritten Dimmerkanals (Kx) zu übertragen, und
**dass** die Kanalsteuereinrichtungen (S2, Sx) (S2, Sx) des zweiten und dritten Dimmerkanals (K2, Kx) jeweils eingerichtet sind, basierend auf den empfangenen Informationen, Elektrizität im jeweiligen Dimmerkanal (K2, Kx) genau und synchron zu den übrigen Dimmerkanälen (K1, K2, Kx) zu schalten.

2. Dimmer nach Anspruch 1,
wobei die Kanalsteuereinrichtung (S2) des zweiten Dimmerkanals (K2) aufgrund gespeicherter Daten dazu eingerichtet ist, anhand der Information bezüglich der Zeit des Nulldurchgangs der Spannung an der Stelle im Messdimmerkanal (K1) Informationen über das Verhalten der Elektrizität an einer Stelle im zweiten Dimmerkanal (K2) zu erzeugen.

3. Dimmer nach Anspruch 2,
wobei die Daten einen Zeitwert enthalten, welcher einer Abschätzung der Zeit für die Verarbeitung und die Übertragung der Informationen vom Messdimmerkanal (K1) bis zur Kanalsteuereinrichtung des zweiten Dimmerkanals (K2) gleicht.

4. Dimmer nach einem der Ansprüche 2 oder 3,
wobei die Informationen über das Verhalten der Elektrizität an der Stelle im zweiten Dimmerkanal (K2) eine Angabe über die Zeit von zumindest einem Nulldurchgang der Spannung enthalten.

5. Dimmer nach einem der vorhergehenden Ansprüche,
wobei die erste Kanalkommunikationsverbindung (V12) zumindest auch geeignet ist, Steuerbefehle aus der Hauptsteuereinrichtung (H) von der Kanalsteuereinrichtung (S1) des Messdimmerkanals (K1) an die Kanalsteuereinrichtung (S2) des zweiten Dimmerkanals (K2) zu übertragen.

6. Dimmer nach einem der vorhergehenden Ansprüche,
wobei die erste Kanalkommunikationsverbindung (V12) ein Element zur galvanischen Trennung des Messdimmerkanals (K1) vom zweiten Dimmerkanal (K2) umfasst.

7. Dimmer nach einem der vorhergehenden Ansprüche,
wobei mindestens zwei Kanalkommunikationsverbindungen geeignet sind, um je Informationen über das Verhalten der Elektrizität im Messdimmerkanal (K1) vom Messdimmerkanal (K1) an mindestens zwei andere Dimmerkanäle zu übertragen.

## Claims

1. Dimmer (D) for controlling the power consumption of a load (L) connectable to the dimmer (D), having a first dimmer channel (K1), referred to below as measuring dimmer channel (K1), a second dimmer channel (K2) and a third dimmer channel (Kx) each having a channel control facility (S1, S2, Sx), wherein
the measuring dimmer channel (K1) comprises a measuring facility (M1) that is at least suitable for producing information regarding a time of a zero-crossing of a voltage at a site in the measuring dimmer channel (K1),
a main control facility (HS) that is at least suitable for producing control commands for the measuring dimmer channel (K1), the second dimmer channel (K2) and the third dimmer channel (Kx), and
a communications connection (V) that is at least suitable for transmitting such control commands from the main control facility (H) to the channel control facility (S1) of the measuring dimmer channel (K1),
**characterised in**
**that** the dimmer (D) comprises a first channel communications connection (V12) that is at least suitable for transmitting information from the measuring dimmer channel (K1) to the second dimmer channel (K2) and a second channel communications connection (V23, V (x-1)x), which is at least suitable for transmitting information from the second dimmer channel (K2) directly to the third dimmer channel (Kx), and
**that** the two channel communications connections (V12, V23, V(x-1)x) are at least suitable for transmitting the information regarding the time of the zero-crossing of the voltage at the site in the measuring dimmer channel (K1),
**that** the channel control facility (S1) or the measuring facility (M1) of the measuring dimmer channel (K1) is designed to transmit the information regarding the time of the zero-crossing of the voltage by means of the two channel communications connections (V12, V23, V(x-1)x) in each case to the channel control facilities (S2, Sx) of the second dimmer channel (K2) and the third dimmer channel (Kx), and
**that** the channel control facilities (S2, Sx) of the second and third dimmer channel (K2, Kx) are designed in each case, based on the received information, to switch electricity in the respective dimmer channel (K2, Kx) accurately and in synchrony with respect to the remaining dimmer channels (K1, K2, Kx).

2. Dimmer according to claim 1,
wherein the channel control facility (S2) of the second dimmer channel (K2) owing to stored data is suitable, with the aid of the information with regard to the time of the zero-crossing of the voltage at the site in the measuring dimmer channel (K1), for producing information regarding the behaviour of the electrical voltage at a site in the second dimmer channel (K2).

3. Dimmer according to claim 2,
wherein the data includes a time value, which is the same as an estimation of the time for processing and transmitting the information from the measuring dimmer channel (K1) to the channel control facility of the second dimmer channel (K2).

4. Dimmer according to one of claims 2 or 3,
wherein the information regarding the behaviour of the electrical voltage at the site in the second dimmer channel (K2) includes a specification regarding the time of at least one zero-crossing of the voltage.

5. Dimmer according to one of the preceding claims,
wherein the first channel communications connection (V12) is at least also suitable for transmitting control commands from the main control facility (H) from the channel control facility (S1) of the measuring dimmer channel (K1) to the channel control facility (S2) of the second dimmer channel (K2) .

6. Dimmer according to one of the preceding claims,
wherein the first channel communications connection (V12) comprises an element for galvanically separating the measuring dimmer channel (K1) from the second dimmer channel (K2).

7. Dimmer according to one of the preceding claims,
wherein at least two channel communications connections are each suitable for transmitting information regarding the behaviour of the electrical voltage in the measuring dimmer channel (K1) from the measuring dimmer channel (K1) to at least two other dimmer channels.

## Revendications

1. Gradateur (D) pour commander la puissance absorbée d'une charge (L) pouvant être connectée au gradateur (D), comprenant un premier canal de gradateur (K1), désigné ci-après en tant que canal de gradateur de mesure (K1), un deuxième canal de gradateur (K2) et un troisième canal de gradateur (Kx) comprenant chacun un dispositif de commande de canal (S1, S2, Sx), dans lequel
le canal de gradateur de mesure (K1) comprend un dispositif de mesure (M1) qui est au moins approprié pour produire une information relative à un temps d'un passage au point zéro d'une tension en un emplacement dans le canal de gradateur de mesure (K1),
un dispositif de commande principale (H) qui est au moins approprié pour produire des instructions de commande pour le canal de gradateur de mesure (K1), le deuxième canal de gradateur (K2) et le troisième canal de gradateur (Kx), et
une liaison de communication (V) qui est au moins appropriée pour transmettre de telles instructions de commande du dispositif de commande principale (H) au dispositif de commande de canal (S1) du canal de gradateur de mesure (K1),
**caractérisé en ce que**
le gradateur (D) comprend une première liaison de communication de canal (V12) qui est au moins appropriée pour transmettre des informations du canal de gradateur de mesure (K1) au deuxième canal de gradateur (K2), ainsi qu'une deuxième liaison de communication de canal (V23, V(x-1)x) qui est au moins appropriée pour transmettre des informations du deuxième canal de gradateur (K2) directement au troisième canal de gradateur (Kx), et
que les deux liaisons de communication de canal (V12, V23, V(x-1)x) sont au moins appropriées pour transmettre l'information relative au temps du passage au point zéro de la tension à l'emplacement dans le canal de gradateur de mesure (K1),
que le dispositif de commande de canal (S1) ou le dispositif de mesure (M1) du canal de gradateur de mesure (K1) est conçu pour transmettre l'information relative au temps du passage au point zéro de la tension au moyen des deux liaisons de communication de canal (V12, V23, V(x-1)x) respectivement aux dispositifs de commande de canal (S2, Sx) du deuxième canal de gradateur (K2) et du troisième canal de gradateur (Kx), et
que les dispositifs de commande de canal (S2, Sx) du deuxième et du troisième canal de gradateur (K2, Kx) sont respectivement conçus pour, en se basant sur les informations reçues, commuter l'électricité dans le canal de gradateur (K2, Kx) respectif avec précision et de manière synchrone vers les canaux de gradateur restants (K1, K2, Kx).

2. Gradateur selon la revendication 1, dans lequel le dispositif de commande de canal (S2) du deuxième canal de gradateur (K2), du fait de données enregistrées, est conçu pour, à l'aide de l'information relative au temps du passage au point zéro de la tension à l'emplacement dans le canal de gradateur de mesure (K1), produire des informations sur le comportement de l'électricité en un emplacement dans le deuxième canal de gradateur (K2).

3. Gradateur selon la revendication 2, dans lequel les données contiennent une valeur temporelle qui est égale à une évaluation du temps de traitement et de transmission des informations du canal de gradateur de mesure (K1) jusqu'au dispositif de commande de canal du deuxième canal de gradateur (K2) .

4. Gradateur selon l'une des revendications 2 ou 3, dans lequel les informations sur le comportement de l'électricité à l'emplacement dans le deuxième canal de gradateur (K2) contiennent une indication sur le temps d'au moins un passage au point zéro de la tension.

5. Gradateur selon l'une des revendications précédentes,
dans lequel la première liaison de communication de canal (V12) est au moins également appropriée pour transmettre des instructions de commande venant du dispositif de commande principale (H) du dispositif de commande de canal (S1) du canal de gradateur de mesure (K1) au dispositif de commande de canal (S2) du deuxième canal de gradateur (K2).

6. Gradateur selon l'une des revendications précédentes,
dans lequel la première liaison de communication de canal (V12) comprend un élément pour la séparation galvanique du canal de gradateur de mesure (K1) du deuxième canal de gradateur (K2).

7. Gradateur selon l'une des revendications précédentes,
dans lequel au moins deux liaisons de communication de canal sont appropriées pour transmettre respectivement des informations sur le comportement de l'électricité dans le canal de gradateur de mesure (K1), du canal de gradateur de mesure (K1) à aux moins deux autres canaux de gradateur.
